# EUROPÄISCHE PATENTANMELDUNG

(11) **EP 0 051 146 A1**
(43) Veröffentlichungstag der Anmeldung: **12.05.1982**
(21) Anmeldenummer: 81107509.2
(22) Anmeldetag: 22.09.1981
(51) Int. Cl.: C13C 3/00

(54) **Verfahren zur Herstellung von Zuckerrübenschnitzeln hohen Trockensubstanzgehalts**

(30) Priorität: 04.11.1980 DE 3041508
(71) Anmelder: Salzgitter Maschinen und Anlagen Aktiengesellschaft, D-3320 Salzgitter 51 (DE)
(72) Erfinder: Schmidt, Hans, D-3381 Heimerode (DE)
(74) Vertreter: Kosel, Peter, Dipl.-Ing.

(57) **Zusammenfassung**

Bei einem Verfahren zur Herstellung von Zuckerrübenschnitzeln hohen Trockensubstanzgehalts werden Rübenschnitzel durch Vermischen mit wasserentziehenden Stoffen und mechanisches Abpressen zu Preßschnitzeln in wenigstens einer Stufe von Flüssigkeit befreit und gegebenenfalls anschließend getrocknet. Als wasserentziehender Stoff werden poröse Körper verwendet, die jeweils nach dem Abpressen einschließlich der von ihnen aufgenommenen Preßflüssigkeit aus den Preßschnitzeln entfernt werden. Die porösen Körper können schon den Rübennaßschnitzeln vor dem ersten Abpressen beigegeben werden. Die porösen Körper können offenporig und/oder zumindest annähernd formstabil und/oder von zumindest annähernd kugeliger Gestalt sein und/oder eine Porengröße von etwa 1mm aufweisen. Die porösen Körper können von den Preßschnitzeln durch Vibrationsabsiebung getrennt werden. Die porösen Körper können auch nach Trocknung wieder verwendet werden.

## Beschreibung

Die Erfindung betrifft ein Verfahren zur Herstellung von Zuckerrübenschnitzeln hohen Trockensubstanzgehalts, wobei Rübenschnitzel durch Vermischen mit wasserentziehenden Stoffen und mechanisches Abpressen zu Preßschnitzeln in wenigstens einer Stufe von Flüssigkeit befreit und gegebenenfalls anschließend getrocknet werden.

Bei einem bekannten Verfahren dieser Art (DE-PS 27 31 285) wird ebenfalls restlicher Extraktionssaft, der hauptsächlich aus Wasser besteht, aus den Rübenschnitzeln entfernt. Als wasserentziehende Stoffe werden vorzugsweise Melasse oder (Spalte 4, Zeile 31 bis 34) Calciumchlorid, Aluminiumsulfat, Aluminiumphosphat und Kieselsäure verwendet, die jeweils zum Teil mit dem Preßwasser in Lösung gehen und daraus in der Saftreinigung wieder entfernt werden müssen. Die so verdünnte Melasse wird z.B. durch einen Mehrstufenverdampfer eingedickt und in den Prozeß zurückgeführt. Die vorerwähnten Stoffe können den Preßschnitzeln nur begrenzt Wasser entziehen. Der nicht gelöste Rest der wasserentziehenden Stoffe verbleibt in oft nicht erwünschter Weise in den sich zuletzt ergebenden Endpreßschnitzeln. Die Handhabung ist umständlich und erfordert hohen apparativen und Energieaufwand. Ein Recycling der wasserentziehenden Stoffe ist wirtschaftlich nicht möglich.

Der Erfindung liegt die Aufgabe zugrunde, den Trockensubstanzgehalt der Preßschnitzel beim mechanischen Abpressen mit einfachen Mitteln, energiesparend und kostengünstig zu erhöhen, die Abpreßzeit zu verkürzen und die wasserentziehenden Stoffe aus den Endpreßschnitzeln fernzuhalten.

Diese Aufgabe ist nach der Erfindung dadurch gelöst, daß als wasserentziehender Stoff poröse Körper verwendet werden, die jeweils nach dem Abpressen einschließlich der von ihnen aufgenommenen Preßflüssigkeit aus den Preßschnitzeln entfernt werden. Im Gegensatz zu der bekannten "chemischen" Entfernung von Preßflüssigkeit handelt es sich hier um eine "physikalische". Beim Kontakt zwischen wasserhaltigen Zuckerrübenschnitzeln und den zumindest annähernd wasserfreien porösen Körpern wird das Konzentrationsgefälle des Wassers-unter Druck ausgeglichen, d.h., es geht Wasser von den Schnitzeln in die porösen Körper über. Dadurch wird die Trockensubstanz der Schnitzel auf einfache und sehr wirksame Weise erhöht. Vorzugsweise sind die porösen Körper gegenüber den Schnitzeln inert, von hoher mechanischer Festigkeit und abriebfest und weisen gute Gleiteigenschaften an der Oberfläche auf. Vorteilhaft ist es ferner, wenn die porösen Körper gegen schwache Säuren (pH5 bis 6) und gegen biologischen Abbau beständig sind.

Mit den Merkmalen des Anspruchs 2 läßt sich eine Steigerung der Entwässerungswirkung erzielen. Gegebenenfalls ist sogar kein zweites mechanisches Abpressen mehr erforderlich, weil die sich nach dem ersten Abpressen ergebenden Preßschnitzel schon einen ausreichend hohen Trocken-. substanzgehalt aufweisen.

Anspruch 3 schafft die Möglichkeit mit dem ersten Abpressen zunächst auf konventionelle Weise einen großen Teil der Flüssigkeit gewissermaßen als Grobentwässerung aus den Rübenschnitzeln auszutreiben, bevor zur Feinentwässerung beim wiederholten Abpressen die porösen Körper eingesetzt werden.

Die Maßnahmen des Anspruchs 4 stellen sicher, daß die von den porösen Körpern jeweils aufgenommene Preßflüssigkeit so vollständig wie möglich von den Preßschnitzeln entfernt wird, bevor neue, preßflüssigkeitsfreie poröse Körper den Preßschnitzeln für die nächste Abpreßstufe zugemischt werden.

Mit Anspruch 5 erhält man poröse Körper mit besonders großem Aufnahmevermögen für die Preßflüssigkeit. Außerdem ist beobachtet worden, daß offenporige Körper in dem unter Preßdruck stehenden Schnitzelhaufwerk (Preßkuchen) die Entwässerung fördern. Es wird angenommen, daß die durch die offenen Poren definierten Kanäle in den Körpern begünstigte Strömungswege bilden.

Die Formstabilität der porösen Körper gemäß Anspruch 6 dient besonders wirkungsvoll dem Ziel, in dem Preßkuchen nicht zusammendrückbare Hohlräume und Strömungskanäle zu bilden. In diesen Hohlräumen soll die beim Preßvorgang freiwerdende Preßflüssigkeit strömen und sich letztlich ansammeln, was durch die Porosität der porösen Körper noch begünstigt wird (Sogwirkung). Dieser Effekt soll vor allem auch im Inneren des Preßkuchens ablaufen, da dieser Bereich gegenüber den außen am Siebmantel oder innen an der gelochten Spindel befindlichen Bereichen des Preßkuchens in der Ablaufwirkung benachteiligt ist.

Die porösen Körper gemäß Anspruch 7 sind bezüglich der Größe der je Volumeneinheit angebotenen Oberfläche optimal und können z.B. einen Durchmesser von 30 bis 50mm aufweisen.

Bei Ausbildung der porösen Körper gemäß Anspruch 8 ist die kapillare Sogwirkung, die der poröse Körper auf die ihn umgebende Preßflüssigkeit ausübt, besonders groß. Die Werkstoffe gemäß den Ansprüchen 9 oder 10 sind für den gedachten Einsatzfall gut geeignet. Möglich sind auch Naturstoffe gemäß Anspruch 11.

Die Maßnahme des Anspruchs 12 führt zu einer einfachen und vollständigen Klassierung von Preßschnitzeln und mit Preßflüssigkeit angereicherten porösen Körpern, ohne das nennenswerte Anteile der aufgenommenen Preßflüssigkeit vorzeitig aus den porösen Körpern austreten könnten.

Gemäß Anspruch 13 ist es dann möglich, die Preßflüssigkeit sehr schnell und vollständig aus den porösen Körpern auszutreiben, bevor die wieder flüssigkeitsfreien porösen Körper im Sinne eines Recycling erneut eingesetzt werden.

Als eine sehr wirksame Art der Entfernung von Preßflüssigkeit aus den porösen Körpern hat sich das Auszentrifugieren erwiesen.

Die Erfindung wird nachfolgend anhand der in der Zeichnung dargestellten Ausführungsbeispiele näher erläutert.

Die Zeichnung stellt ein Fließschema zweier alternativer Verfahrensabläufe dar.

Der erste Verfahrensablauf ist mit voll ausgezogenen Linien gezeichnet. Dabei werden über ein Transportelement 1 Rübennaßschnitzel in eine erste Schnitzelpresse 2 zur Durchführung eines ersten mechanischen Preßvorgangs eingegeben. Aus der ersten Schnitzelpresse 2 tritt Preßflüssigkeit durch eine Leitung 3 aus und gelangen erste Preßschnitzel über ein Transportelement 4 in eine zweite Schnitzelpresse 5.

Schon in dem Transportelement 4 oder in einem nicht näher gezeichneten, an sich bekannten Einlaß der zweiten Schnitzelpresse 5 werden den ersten Preßschnitzeln poröse Körper zugemischt, die durch ein Transportelement 6 herangeführt werden. In der zweiten Schnitzelpresse 5 wird also ein Gemisch aus ersten Preßschnitzeln und porösen Körpern abgepreßt. Dabei wird Preßflüssigkeit aus der zweiten Schnitzelpresse 5 durch eine Leitung 7 abgeführt und gelangt ein Gemisch aus zweiten Preßschnitzeln und mit Preßflüssigkeit angereicherten porösen Körpern über ein Transportelement 8 in eine Vibrationssiebevorrichtung 9, in der eine Klassierung dieses Gemisches derart vorgenommen wird, daß die zweiten Preßschnitzel durch ein Transportelement 10 und die mit Preßflüssigkeit angereicherten porösen Körper durch ein Transportelement 11 aus der Vibrationssiebevorrichtung 9 ausgetragen werden.

Das Transportelement 11 fördert die mit. Preßflüssigkeit angereicherten porösen Körper in eine vorzugsweise kontinuierlich arbeitende Zentrifuge 12, in der die Preßflüssigkeit möglichst schnell und vollständig aus den porösen Körpern ausgeschleudert wird und die Zentrifuge 12 durch eine Leitung 13 verläßt. Die so von der Preßflüssigkeit befreiten aufbereiteten porösen Körper gelangen aus der Zentrifuge 12 in das Transportelement 6 und in den Verfahrenskreislauf zurück.

Als Schnitzelpressen 2, 5 werden vorzugsweise Spindelpressen verwendet. Bei der Preßflüssigkeit handelt es sich weitgehend um Wasser.

Beispielsweise besitzen die Rübennaßschnitzel 8-9 Gew.-% TS (Trockensubstanz), die ersten Preßschnitzel 22-28 Gew.-% TS und die zweiten Preßschnitzel 30-40 Gew.-% TS. Schon damit ist ein Trockensubstanzgehalt erreicht, der bisher entweder gar nicht oder nur mit unvertretbar hohem Gesamtaufwand erreichbar ist.

Bei den erfindungsgemäßen Verfahren ist ein weiterer wichtiger Vorteil die erhebliche Verkürzung der Abpreßzeit, weil durch die zeitweise Einlagerung der porösen Körper in die Preßschnitzel innerhalb des Preßkuchens in der jeweiligen Schnitzelpresse der Preßflüssigkeit Strömungswege in die porösen Körper hinein angeboten werden, die anderenfalls nicht bestehen. Ohne derartige poröse Körper werden bekanntlich beim Pressen im Bereich der Entwässerungsaußenfläche der Zuckerrübenschnitzel Kapillaren zugequetscht und dadurch die Abfuhr von Preßflüssigkeit aus den Schnitzeln erschwert. Dies gilt insbesondere für diejenigen Bereiche des Preßkuchens, die von den einschließenden Wänden der Schnitzelpresse verhältnismäßig weit entfernt sind. Die porösen Körper vergrößern letztlich die Preßflüssigkeit aufnehmende Oberfläche innerhalb der Schnitzelpresse ganz erheblich, so daß mehr Preßflüssigkeit in kürzerer Zeit den Schnitzeln entzogen werden kann.

Reicht der Trockensubstanzgehalt der zweiten Preßschnitzel in dem Transportelement 10 noch nicht aus, können den zweiten Preßschnitzeln wiederum preßflüssigkeitsfreie poröse Körper zugemischt und dieses Gemisch in eine nicht gezeichnete dritte Schnitzelpresse eingegeben werden. In den meisten Fällen wird sich jedoch eine dritte und ggf. weitere Preßstufe als nicht erforderlich erweisen. Vielmehr können in den meisten Fällen schon die zweiten Preßschnitzel entweder einer thermischen Nachtrocknung unterzogen oder sogleich insbesondere als Viehfutter verwendet werden.

In der Zeichnung ist ein zweiter alternätiver Verfahrensablauf teilweise gestrichelt mit eingezeichnet. Dabei werden schon den Rübennaßschnitzeln entweder in dem Transportelement 1 oder in einem Einlauf der ersten Schnitzelpresse 2 aufnahmefähige poröse Körper über ein von dem Transportelement 6 abgezweigtes Transportelement 6' zugemischt. Ein Gemisch aus ersten Preßschnitzeln und den mit Preßflüssigkeit angereicherten-porösen körpern tritt durch ein Transportelement 4' aus der ersten: Schnitzelpresse 2 aus und wird in einer Vibrationssiebevorrichtung 14 getrennt in die ersten Preßschnitzel, die über ein Transportelement 15 in das Transportelement 4 gelangen, und in die mit Preßflüssigkeit engereicherten porösen Körper, die über ein Transportelement.16 in die Zentrifuge 12 eingebracht werden. Im übrigen gleicht der zweite Verfahrensablauf dem zuvor beschriebenen, und in der Zeichnung mit voll ausgezogenen Linien dargestellten ersten Verfahrensablauf.

## Patentansprüche

1. Verfahren zur Herstellung von Zuckerrübenschnitzeln hohen Trockensubstanzgehalts, wobei Rübenschnitzel durch Vermischen mit wasserentziehenden Stoffen und mechanisches Abpressen zu Preßschnitzeln in wenigstens einer Stufe von Flüssigkeit befreit und gegebenenfalls anschließend getrocknet werden, dadurch gekennzeichnet, daß als wasserentziehender Stoff poröse Körper verwendet werden, die jeweils nach dem Abpressen einschließlich der von ihnen aufgenommenen Preßflüssigkeit aus den Preßschnitzeln entfernt werden.

2. Verfahren nach Anspruch 1, dadurch gekennzeichnet, daß die porösen Körper schon den aus der Zuckerherstellung anfallenden Rübennaßschnitzeln vor dem ersten Abpressen beigegeben werden.

3. Verfahren nach Anspruch 1, dadurch gekennzeichnet, daß die porösen Körper erst zum zweiten Abpressen und gegebenenfalls zu jedem weiteren Abpressen den Preßschnitzeln zugemischt werden.

4. Verfahren nach einem der Ansprüche 1 bis 3, dadurch gekennzeichnet, daß die_porösen Körper einschließlich der von ihnen aufgenommenen Preßflüssigkeit aus den jeweiligen Preßschnitzeln entfernt werden, bevor vor dem nachfolgenden Abpressen mit diesen Preßschnitzeln andere, für Preßflüssigkeit aufnahmefähige poröse Körper vermischt werden.

5. Verfahren nach einem der Ansprüche 1 bis 4, dadurch gekennzeichnet, daß die porösen Körper offenporig sind.

6. Verfahren nach einem der Ansprüche 1 bis 5, dadurch gekennzeichnet, daß die porösen Körper unter Preßdruck zumindest annähernd formstabil sind.

7. Verfahren nach einem der Ansprüche 1 bis 6, dadurch gekennzeichnet, daß die porösen Körper zumindest annähernd kugelige Gestalt aufweisen.

8. Verfahren nach einem der Ansprüche 1 bis 7, dadurch gekennzeichnet, daß die porösen Körper eine Porengröße von etwa 1mm aufweisen.

9. Verfahren nach einem der Ansprüche 1 bis 8, dadurch gekennzeichnet, daß die porösen Körper aus Kunststoffhartschaum, z.B. Polyurethanhartschaum, bestehen.

10. Verfahren nach einem der Ansprüche 1 bis 8, dadurch gekennzeichnet, daß die porösen Körper aus einem geschäumten Thermoplast, z.B. Polyvinylchlorid,; Polypropylen oder Polyäthylen, bestehen.

11. Verfahren nach einem der Ansprüche 1 bis 8, dadurch gekennzeichnet, daß die porösen Körper aus Mineralien, z.B. Bimsstein oder Koks, bestehen.

12. Verfahren nach einem der Ansprüche 1 bis 11, dadurch gekennzeichnet, daß die porösen Körper einschließlich der von ihnen aufgenommenen Preßflüssigkeit aus den jeweiligen Preßschnitzeln durch Vibrationsabsiebung entfernt werden.

13. Verfahren nach einem der Ansprüche 1 bis 12, dadurch gekennzeichnet, daß die porösen Körper solche sind, aus denen in einem voraufgehenden Abpressen aufgenommene Preßflüssigkeit möglichst vollständig ausgetrieben wurde.
